# EUROPÄISCHE PATENTANMELDUNG

(11) **EP 1 055 632 A2**
(43) Veröffentlichungstag der Anmeldung: **29.11.2000**
(21) Anmeldenummer: 00109697.3
(22) Anmeldetag: 08.05.2000
(51) Int. Cl.: B65H 67/06, B65H 75/18

(54) **Verfahren zur Identifikation der Spinnstellen von Kops**

(30) Priorität: 25.05.1999 CH 96899
(71) Anmelder: GEBRUEDER LOEPFE AG, CH-8623 Wetzikon (CH)
(72) Erfinder: Wild, Urs, 8340 Hinwil (CH); Hunziker, Christian, 8624 Grüt (CH); Scherer, Heinrich, 8344 Bäretswil (CH); Mazura, Zdenek, 8722 Kaltbrunn (CH)
(74) Vertreter: Blum, Rudolf Emil Ernst

(57) **Zusammenfassung**

In einem Verfahren zur Identifikation der Spinnstellen von Kops wird jeder Kops mit einer individuellen Markierung versehen, mit welcher die jeweilige Spinnstelle identifiziert werden kann. Die Markierung wird im Bereich der Umspulstationen ausgelesen um die jeweilige Spinnstelle festzustellen. Sie kann z.B. aus einem Strichcode (9) bestehen, der auf ein Ende der Spinnhülse (7) aufgebracht wird. Mit diesem System wird es in einfacher Weise möglich, in der Umspulmaschine gemessene Garnparameter den jeweiligen Spinnstellen zuzuordnen.

## Beschreibung

Die Erfindung betrifft ein Verfahren zur Identifikation der Spinnstellen von Kops gemäss Oberbegriff von Anspruch 1.

In Spinnereien wird das frisch gesponnene Garn auf Kops aufgespult. Moderne Spinnmaschinen besitzen z.B. 600 - 1500 Spinnstellen, auf denen eine entsprechende Zahl von Kopsen parallel bewickelt werden.

Von den Spinnmaschinen werden die Kops zu Spulmaschinen transportiert, wo das Garn auf grössere Kreuzspulen umgespult und gleichzeitig geprüft bzw. gereinigt wird.

Die Garnprüfung, die auf den Spulmaschinen durchgeführt wird, liefert Angaben über die Garnqualität. Wird fehlerhaftes Garn gefunden, so ist es erwünscht, die Spinnstelle zu identifizieren, wo dieses erzeugt wurde, so dass das Problem behoben werden kann.

Um die Spinnstelle zu identifizieren, wurde vorgeschlagen, die Kops auf Caddies" von der Spinnmaschine zur Spulmaschine zu transportieren, wobei die Caddies einen Speicher besitzen, in welchem die Spinnstellennummer abgespeichert ist. Dies ist jedoch eine aufwendige Lösung.

Es stellt sich deshalb die Aufgabe, ein Verfahren der eingangs genannten Art bereitzustellen, welches möglichst einfach zu implementieren ist.

Diese Aufgabe wird vom Verfahren gemäss Anspruch 1 gelöst.

Erfindungsgemäss wird also jeder Kops mit einer individuellen Markierung versehen, aufgrund der die jeweilige Spinnstelle identifiziert werden kann. Diese Markierung kann bei der Umspulstation ausgelesen werden, so dass festgestellt werden kann, bei welcher Spinnstelle der Kops bewickelt worden ist. Dank der direkten Markierung der Kops kann ohne zusätzliche Hilfsmittel, wie z.B. spezielle Caddies, eine sichere Identifikation der Spinnstelle durchgeführt werden. Dies ist insbesondere bei Anlagen von Vorteil, wo die Spinnmaschine und die Spulmaschine nicht im Verbund arbeiten, sondern die Kopse in grossen Behältern ungeordnet von der Spinn- zur Spulmaschine transportiert werden.

Die Markierung kann insbesondere auf der Hülse des Kopses oder auf dem darauf aufgewickelten Garn aufgebracht werden.

Wird die Markierung auf der Hülse aufgebracht, so kann sie z.B. aus einem Strichcode bestehen. Dieser sollte sich vorzugsweise quer zur Längsrichtung des Kopses erstrecken, da in Längsrichtung weniger Platz zur Verfügung steht. Der Strichcode kann dabei mindestens dreimal, vorzugsweise fünfmal, über den Umfang der Spinnhülse wiederholt werden, so dass er ohne Drehung des Kopses auslesbar ist.

Aufgrund der beschränkten Platzverhältnisse sollte der Strichcode eine gewisse Länge nicht überschreiten. Wird ein Code verwendet, bei welchem unterschiedliche Bitwerte in unterschiedliche Breiten von Codeabschnitten umgesetzt werden, so wird der Wertebereich des Codes vorzugsweise so beschränkt, dass die Zahl der breiten Codeabschnitte begrenzt wird.

Die Markierung kann auch magnetisch auf den Spinnhülsen aufgezeichnet sein, vorzugsweise indem die Spinnhülsen aus einem Kunststoff bestehen, in welchem Partikel eines magnetisierbaren Materials eingebracht worden sind.

Es ist auch denkbar, dass die Markierung durch Einfärben des Garns erzeugt wird, insbesondere durch Einfärben eines Endabschnitts des Garns.

In einer besonders einfachen Ausführung ist jede Spinnhülse mit einer individuellen Markierung versehen, wobei die Identifikation der jeweiligen Spinnstelle über eine Tabelle geschieht, welche ausserhalb der Kopse abgespeichert ist. Im Bereich der Spinnstelle wird beim Bespulen die Markierung gelesen und die Tabelle entsprechend nachgeführt. Dadurch erübrigt es sich, die Markierung der Kops bei jedem Aufspulen neu zu beschreiben.

Weitere bevorzugte Ausführungen ergeben sich aus den abhängigen Ansprüchen sowie aus der nun folgenden Beschreibung anhand der Figuren. Dabei zeigen:
Fig. 1 ein Blockdiagramm einer Spinn- und Umspulanlage,
Fig. 2 einen Kops mit Strichcode-Markierung,
Fig. 3 eine Illustration zur Kodierung der Strichcode-Markierung und
Fig. 4 ein Garnende mit einer Markierung.

In Fig. 1 ist eine Anlage dargestellt, welche mehrere Spinnmaschinen 1 und mehrere Spulmaschinen 2 umfasst.

Jede Spinnmaschine besitzt eine Vielzahl von Spinnstationen 3, z.B. ca. 1000. In jeder Spinnstation 3 wird das Garn auf eine Spinnhülse gewickelt. Die fertig bewickelten Kopse werden automatisch von den Spinnstationen in Container 4 verladen.

Die Container 4 werden zu den Spulmaschinen 2 gefahren. Jede Spulmaschine besitzt eine Vielzahl (z.B. ca. 100) von Umspulstation 5, um, das Garn von den Kopsen auf grössere Kreuzspulen umzuspulen. Dabei findet gleichzeitig eine Klassierung und nötigenfalls eine Reinigung des Garns statt. Insbesondere werden Dick- und Dünnstellen und andere Garnfehler gezählt, so dass die Qualitätsdaten des Garns jedes Kops erfasst werden können.

Nach dem Abspulen werden die leeren Spinnhülsen aus der jeweiligen Umspulstation 5 entfernt und zurück zu den Spinnmaschinen 1 gebracht, wo sie erneut bewickelt werden.

Da eine mangelhafte Garnqualität oftmals auf eine falsche Einstellung der Betriebsparameter der jeweiligen Spinnstation 3 zurückzuführen ist, besteht der Wunsch, die in den Umspulstationen 5 ermittelten Qualitätsdaten der Kopse den einzelnen Spinnstellen 3 zuzuordnen. Wird z.B. ermittelt, dass das Garn einer bestimmten Spinnstation eine mangelhafte Qualität besitzt, so kann diese Spinnstelle neu justiert werden.

Um eine Zuordnung der Kops auf die Spinnstellen 3 zu ermöglichen, wird jede Spinnhülse mit einer Markierung versehen. Ferner sind, je nach Art der Markierung, noch weitere Hilfsmittel vorhanden, um die Zuordnung durchzuführen. Dies wird im folgenden beschrieben.

In Fig. 2 ist ein einzelner, bewickelter Kops 6 dargestellt. Er besitzt eine Ringspinnhülse 7 aus Kunststoff, auf die das Garn 8 aufgewickelt ist. Zur Identifikation des Kops ist an einem Ende der Spinnhülse 7 eine Markierung 9 angeordnet.

In einer ersten Ausführung der Erfindung besteht die Markierung 9 aus einem Strichcode, der eine dem Kops zugeordnete Identifikationsnummer darstellt. Diese Identifikationsnummer ist von Kops zu Kops verschieden und fest auf der Spinnhülse angebracht.

In den Spinnmaschinen 1 sind Lesegeräte 10 angeordnet, mittels welchen die Identifikationsnummer gelesen wird, bevor die leere Spinnhülse einer der Spinnstationen 3 zugeführt wird oder nachdem sie bewickelt wurde. Die entsprechenden Daten (Identifikationsnummer des Kops und Identität der Spinnstelle, in welcher die Spinnhülse bewickelt wurde) werden einem zentralen Computer 11 übermittelt und dort in einer Tabelle abgespeichert. Diese Tabelle hält fest, in welcher Spinnstation jeder Kops zuletzt bewickelt worden ist.

Auch bei den Spulmaschinen 2 sind Lesegeräte 12 angeordnet, welche die Identifikationsnummer jedes Kops lesen, bevor er an eine Umspulstation 5 weitergeführt wird. Auch diese Information (Identifikationsnummer des Kops und Identität der jeweiligen Umspulstation) wird in einer Tabelle im Zentralcomputer 11 abgespeichert.

Schliesslich leiten auch die Reinigungs- bzw. Klassiervorrichtungen der einzelnen Umspulstationen die Qualitätsdaten jedes Kops an den Zentralcomputer 11 weiter, wo sie aufgrund der Identität der Umspulstation 5 einem bestimmten Kops und somit einer bestimmten Spinnstelle 3 zugeordnet werden können.

Die Markierung 9 besitzt in der Ausführung nach Fig. 2 die Form eines Strichcodes. Dieser erstreckt quer zur Längsrichtung des Kops und ist auf der Aussenseite eines Endes der Spinnhülse 7 angebracht. Er wird vorzugsweise vom Lieferanten der Spinnhülsen auf diese aufgebracht und vom Betreiber der Spinn- bzw. Spulmaschinen nicht geändert.

Um den Strichode ohne Drehung der Kops auslesen zu können, wiederholt er sich vorzugsweise mindestens dreimal über den Umfang der Spinnhülse. Vorzugsweise wiederholt er sich viermal oder fünfmal, um die Anforderungen an die Abbildungsoptik des Lesegeräts zu reduzieren.

In einer bevorzugten Ausführung wird eine Codierung verwendet, wie sie in Fig. 3 dargestellt ist. Der Strichcode besteht aus insgesamt 32 Abschnitten, untereinander getrennt von Übergängen zwischen hellen und dunkeln oder dunkeln und hellen Bereichen. Jeder Abschnitt besitzt mindestens eine Elementbreite E von z.B. 0.3 mm.

Der erste Abschnitt besitzt eine Breite 4E und markiert den Start des Codes. Die folgenden 24 Abschnitte entsprechen den 24 Bits der Identifikationsnummer des Kops und besitzen eine Breite von 1E oder 2E, je nachdem ob das entsprechende Bit den Wert 1 oder 0 besitzt. Danach folgt eine CRC-Prüfziffer bestehend aus 6 Bits, gefolgt von einer Endmarke (einem hellen Abschnitt) von einer Länge von mindestens 1E.

Um die Länge des Strichcodes auf z.B. 16 mm zu begrenzen, werden nicht alle Zahlen zwischen 0 und 2²⁴-1 als Identifikationsnummer zugelassen, sondern nur jene, die mindestens z.B. 11 Bits mit dem Wert 1 besitzen, d.h. bei denen mindestens 11 Abschnitte eine Länge von lediglich 1E besitzen.

Anstelle der in Fig. 2 und 3 gezeigten Markierung mit einem Strichcode kann die Spinnhülse 7 auch in anderer Weise markiert sein. So kann der Strichcode z.B. auch an der Innenseite der Hülse angeordnet werden oder als Oberflächenrelief in die Hülse eingeformt werden. Es ist auch denkbar, an der Spinnhülse 7 einen Magnetstreifen anzubringen, in welchem die Identifikationsnummer abgespeichert ist.

In einer weiteren bevorzugten Ausführung wird die Spinnhülse 7 selbst magnetisierbar ausgestaltet, indem sie aus einem Kunststoff besteht, in welchem Partikel eines magnetisierbaren Materials suspendiert worden sind.

Es ist auch denkbar, in der Spinnhülse einen Halbleiterbaustein anzuordnen, dessen Daten z.B. induktiv ausgelesen oder geändert werden können.

In den soweit beschriebenen Ausführungen der Erfindung besitzt jeder Kops 6 eine eigene Identifikationsnummer, die er über mehrere Auf- und Abspulzyklen beibehält, so dass die Identifikation der Qualitätsdaten mit den Spinnstellen über die im Zentralcomputer 11 abgespeicherten Tabellen durchgeführt werden muss. Es ist jedoch auch denkbar, die Kops für jeden neuen Auf- und Abspulzyklus neu zu markieren, wobei in diesem Falle die Markierung vorzugsweise direkt die jeweilige Spinnstelle identifiziert.

Hierzu kann bei den Spinnmaschinen anstelle eines Lesegeräts 10 ein Schreibgerät angeordnet werden, welches die Identität der jeweiligen Spinnstelle in magnetischer Form oder als Strichcode auf dem Kops festhält.

In einer weiteren bevorzugten Ausführung wird nicht die Spinnhülse 7 sondern das Garn 8 markiert. Wie in Fig. 4 dargestellt, kann hierzu z.B. das Garnende 13 mit Farbmarken 14 versehen werden, welche wie ein Strichcode ausgelesen werden können. Der Vorteil dieser Ausführung liegt darin, dass im Bereich der Umspulstationen 2 keine separaten Lesegeräte 12 für den Strichcode benötigt werden, da die Farbmarken 14 auch mit den Detektoren der Klassiervorrichtungen ausgelesen werden können.

## Patentansprüche

1. Verfahren zur Identifikation der Spinnstellen von Kops (6), wobei die Kops (6) in Spinnstellen (3) bewickelt und in Umspulstationen (5) abgespult werden, dadurch gekennzeichnet, dass jeder Kops (6) mit einer individuellen Markierung (9, 14) versehen wird, aufgrund welcher die jeweilige Spinnstelle (3) identifizierbar ist, und dass die Markierung (9) zum feststellen schadhafter Spinnstellen (3) im Bereich der Umspulstationen (5) oder nach dem Abspulen ausgelesen wird.

2. Verfahren nach Anspruch 1, dadurch gekennzeichnet, dass die Markierung (9, 14) im Bereich der Spinnstellen (3) ausgelesen und ausserhalb der Kops abgespeichert wird, welcher Kops (6) bei welcher Spinnstation (3) bewickelt worden ist.

3. Verfahren nach Anspruch 1, dadurch gekennzeichnet, dass die Markierung (9) im Bereich der Spinnstellen (3) geschrieben wird und so auf den Kops (6) festgehalten wird, in welchen Spinnstellen sie bewickelt wurden.

4. Verfahren nach einem der vorangehenden Ansprüche, dadurch gekennzeichnet, dass die Markierung (9, 14) einen Strichcode umfasst, welcher an mindestens einem Ende der Spinnhülse (7) jedes Kops (6) aufgebracht wird, wobei die Leserichtung des Strichcodes quer zur Längsrichtung des Kops verläuft und der Strichcode sich über den Umfang der Spinnhülse (7) wiederholt.

5. Verfahren nach Anspruch 4, dadurch gekennzeichnet, dass sich der Strichcode mindestens dreimal, vorzugsweise fünfmal, über den Umfang der Spinnhülse (7) wiederholt und dass er im wesentlichen ohne Drehung des Kops ausgelesen wird.

6. Verfahren nach einem der Ansprüche 4 oder 5, dadurch gekennzeichnet, dass der Strichcode auf einer Aussenseite der Spinnhülse (7) angeordnet wird.

7. Verfahren nach einem der Ansprüche 4 bis 7, dadurch gekennzeichnet, dass der Strichcode einen Code aus mehreren Bits kodiert, wobei jedem Bit ein Abschnitt des Strichcodes zugeordnet ist und die Breite des Abschnitts entsprechend dem Wert des Bits klein oder gross ist, wobei der Wertebereich des Codes zur Reduktion der Länge des Strichcodes durch die Bedingung eingeschränkt wird, dass eine Mindestzahl der Bits ein der kleinen Breite entsprechenden Wert besitzen muss.

8. Verfahren nach einem der vorangehenden Ansprüche, dadurch gekennzeichnet, dass die Markierung magnetisch auf den Spinnhülsen der Kops (6) eingeschrieben wird und insbesondere dass die Spinnhülsen (7) mindestens teilweise aus einem magnetisierbaren Material bestehen, und vorzugsweise dass die Spinnhülsen (7) aus einem Kunststoff bestehen, in welchem Partikel eines magnetisierbaren Materials eingebracht worden sind.

9. Verfahren nach einem der vorangehenden Ansprüche, dadurch gekennzeichnet, dass die Markierung durch Einfärben des auf den jeweiligen Kops (6) gewickelten Garns (8) eingeschrieben wird, insbesondere durch Einfärben eines Endabschnitts (13) des Garns (8).

10. Verfahren nach einem der vorangehenden Ansprüche, dadurch gekennzeichnet, dass die Markierung einen Halbleiterbaustein umfasst, welcher an der Spinnhülse (7) jedes Kops (6) aufgebracht wird, und insbesondere dass der Halbleiterbaustein drahtlos auslesbar ist.

11. Das Verfahren nach einem der vorangehenden Ansprüche, dadurch gekennzeichnet, dass in der Umspulstation (5) Qualitätsdaten des Garns gemessen werden, und dass die Markierungen (9) verwendet werden, um die Qualitätsdaten einer der Umspulstationen (5) zuzuordnen.
